# EUROPÄISCHE PATENTSCHRIFT

(11) **EP 1 151 355 B1**
(45) Veröffentlichungstag und Bekanntmachung des Hinweises auf die Patenterteilung: **14.01.2004**
(21) Anmeldenummer: 99962204.6
(22) Anmeldetag: 02.12.1999
(51) Int. Cl.: G03G 15/00

(54) **EINRICHTUNG ZUM ÜBERWACHEN DES TRANSPORTS EINES TRÄGERS**
DEVICE FOR MONITORING THE TRANSPORTATION OF A SUPPORT
DISPOSITIF POUR SURVEILLER LE TRANSPORT D'UN SUPPORT

(30) Priorität: 04.12.1998 DE 19856146
(43) Veröffentlichungstag der Anmeldung: 07.11.2001
(73) Patentinhaber: Océ Printing Systems GmbH, 85586 Poing (DE)
(72) Erfinder: SCHREIEDER, Josef, D-84333 Malgersdorf (DE); WINTER, Hans, D-80634 München (DE)
(74) Vertreter: Schaumburg, Thoenes & Thurn
(86) Internationale Anmeldenummer: PCT/EP1999/009436
(87) Internationale Veröffentlichungsnummer: WO 2000/034832

(56) Entgegenhaltungen:
- EP-A- 0 600 674
- EP-A- 0 866 603
- PATENT ABSTRACTS OF JAPAN vol. 1997, no. 11, 28. November 1997 (1997-11-28) & JP 09 175687 A (FUJI XEROX CO LTD), 8. Juli 1997 (1997-07-08)
- PATENT ABSTRACTS OF JAPAN vol. 1996, no. 07, 31. Juli 1996 (1996-07-31) & JP 08 076546 A (FUJI XEROX CO LTD), 22. März 1996 (1996-03-22) in der Anmeldung erwähnt
- PATENT ABSTRACTS OF JAPAN vol. 1998, no. 14, 31. Dezember 1998 (1998-12-31) & JP 10 232566 A (CANON INC), 2. September 1998 (1998-09-02)
- PATENT ABSTRACTS OF JAPAN vol. 1999, no. 01, 29. Januar 1999 (1999-01-29) & JP 10 274888 A (CANON INC), 13. Oktober 1998 (1998-10-13)

## Beschreibung

Die Erfindung betrifft eine Einrichtung zum Überwachen des Transports eines bandförmigen Trägers in einer Druckeinrichtung.

Eingesetzt werden derartige Druckeinrichtungen in einem Drucker oder Kopierer. Dabei wird häufig mittels eines elektrographischen Verfahrens auf einem bandförmigen Tonerbildträger ein latentes Bild erzeugt, an das sich anschließend Toner anlagert. Der Tonerbildträger ist häufig als in sich geschlossenes Band ausgebildet, das über Rollen läuft und von einer Antriebsrolle angetrieben wird. Das latente Bild kann z.B. durch Belichten eines Fotoleiters oder durch Magnetisieren einer Magnetempfindlichen Schicht erzeugt werden. An einer Umdruckstelle wird das Tonerbild dann von dem Träger auf einen Aufzeichnungsträger, z.B. Papier, umgedruckt und später auf diesem fixiert.

Das Drucken in ein Formular z.B. stellt hohe Anforderungen an die Genauigkeit, mit der die Tonerbilder beim Umdrucken auf dem Aufzeichnungsträger positioniert werden müssen. Ein Formular hat sogenannte Formularfenster, in die bestimmte Informationen umgedruckt werden sollen. Dabei darf das entsprechende Tonerbild z.B. nicht über die Fenster hinausreichen, es soll vielmehr möglichst zentriert in das Fenster umgedruckt werden. Auch beim Mehrfarbendruck, bei dem nacheinander mehrere Tonerbilder verschiedener Farbe deckungsgleich umgedruckt werden, um so ein mehrfarbiges Bild zu erzeugen, ist es für ein gutes Druckergebnis wichtig, daß die einzelnen Tonerbilder mit hoher Genauigkeit beim Umdrucken positioniert werden können.

Aus der EP 0523870 ist eine Druckeinrichtung bekannt, bei der nacheinander mehrere Teilbilder verschiedener Farbe auf einem bandförmigen Tonerbildträger erzeugt werden. Die einzelnen Teilbilder haben jeweils einen definierten Abstand voneinander und werden beim wiederholten Vorbeiführen eines Aufzeichnungsträgers an einer Umdruckstelle dekkungsgleich umgedruckt. Damit eine ungleichmäßige Drehbewegung der einzelnen Rollen, auf denen der Tonerbildträger läuft, nicht zu einer Verschlechterung des Druckergebnis infolge eines nicht deckungsgleichen Umdrucks der Teilbilder führt, haben alle Rollen solche jeweils gleiche Durchmesser, daß der Abstand zweier aufeinander folgender. Teilbilder gleich dem Umfang einer Rolle oder einem Vielfachen davon ist. Periodische Änderungen der Transportgeschwindigkeit wirken sich somit bei allen Teilbildern gleichermaßen aus.

Tritt bei der bekannten Druckeinrichtung aber z.B. ein Dehnschlupf zwischen der Antriebsrolle und dem Tonerbildträger auf, d.h. ist der abgerollte Umfang der Antriebsrolle von der Strecke verschieden, um die sich der Tonerbildträger dabei vorwärts bewegt hat, so führt dies zu einer unerwünschten Verschlechterung des Druckergebnis. Die einzelnen Tonerbilder sind gegeneinander ungleichmäßig versetzt und können nicht deckungsgleich umgedruckt werden. Das hat Farbveränderungen zur Folge.

Beim Drucken in ein Formular führt Schlupf zwischen der Antriebsrolle und dem Tonerbildträger dazu, daß die einzelnen Tonerbilder nicht mehr genau in die entsprechenden Formularfenster gedruckt werden. Das verschlechtert die Druckqualität und sollte nach Möglichkeit vermieden werden.

Aus der WO98/39691 ist eine Druckeinrichtung mit zwei Druckwerken bekannt, mit denen sich beide Seiten eines Aufzeichnungsträgers gleichzeitig bedrucken lassen. Gerade bei einer solchen Druckeinrichtung werden besonders hohe Anforderungen an die Positionsgenauigkeit beim Umdrucken gestellt.

In der US 5096044 ist eine Einrichtung beschrieben, bei der der Transport eines bandförmigen Trägers überwacht wird. Zu diesem Zweck wird die Verweildauer einer keilförmigen Marke an dem Träger im Erfassungsbereich eines Sensors bestimmt und mit einem Sollwert verglichen, der abhängig von dem Signal eines weiteren Sensors ermittelt wird, das der Geschwindigkeit der Antriebswalze für den Träger entspricht. Der Transport des Trägers wird unterbrochen, wenn die Verweildauer einen Grenzwert überschreitet oder unterschreitet.

Bei dieser bekannten Einrichtung kann aus einer Änderung der Verweilzeit der Marke im Erfassungsbereich nicht unterschieden werden, ob sich die Spur des Trägers oder dessen Transportgeschwindigkeit geändert hat. Eine direkte Bestimmung der Transportgeschwindigkeit und damit indirekt des Schlupfes des Trägers auf dessen Antriebswalze, wie sie für ein präzises Positionieren der Tonerbilder nötig ist, läßt sich nach diesem Stand der Technik nicht durchführen.

Die US-A-5,300,983 zeigt eine Einrichtung, bei der eine keilförmige Marke auf den Träger gedruckt und deren Verweilzeit im Erfassungsbereich eines Sensors bestimmt wird. Bei dieser bekannten Einrichtung läßt sich bei einer Änderung der Verweilzeit ebenfalls nicht unterscheiden, ob sich die Spur des Trägers oder dessen Transportgeschwindigkeit geändert hat.

Aus der JP-08-076 546 ist eine Einrichtung bekannt, die eine erste Impulsfolge für den Träger und eine zweite Impulsfolge für dessen Antriebswalze erzeugt. Die Einrichtung mißt die Zeit zwischen einem Impuls der ersten Impulsfolge und dem nachfolgenden Impuls der zweiten Impulsfolge. Der für ein gutes Druckergebnis maximal zulässige Wert dieser Zeit hängt dabei aber von der Transportgeschwindigkeit des Trägers ab.

In der JP-05-11525 ist eine ähnliche Einrichtung gezeigt, bei der die Anzahl der Impulse einer Impulsfolge für einen Antriebsmotor zwischen zwei Impulsen einer Impulsfolge für den Träger bestimmt wird. Bei dieser Einrichtung ist die für ein gutes Druckergebnis maximal zulässige Impulsanzahl ebenfalls von der Transportgeschwindigkeit des Trägers abhängig.

Die JP-05-281807 zeigt ebenfalls eine Einrichtung mit einer Marke an einem bandförmigen Träger. Bei dieser bekannten Einrichtung wird die Impulsanzahl einer Impulsfolge für eine Antriebswalze während eines Umlaufs der Marke gemessen und mit einem ohne Schlupf bestimmten Sollwert verglichen. Es kann hierbei aber nicht unterschieden werden, ob eine Abweichung von dem Sollwert durch eine Schlupfänderung oder durch eine Längenänderung des bandförmigen Trägers hervorgerufen wird. Außerdem ist die für ein gutes Druckergebnis maximal zulässige Abweichung von dem Sollwert bei dieser bekannten Einrichtung ebenfalls von der Transportgeschwindigkeit des Trägers abhängig.

Aus der US-A-5,233,402 ist eine Einrichtung bekannt, bei der mit einem Sensor die Umlaufzeit einer Marke an einem Fotoleiterband gemessen und abhängig von dem Meßergebnis die Abtastgeschwindigkeit des Fotoleiterbandes mit einem Abstaststrahl eingestellt wird. Mit dieser Einrichtung lassen sich zwar mehrere Tonerbilder verschiedener Farbe deckungsgleich auf das Fotoleiterband drucken, bei übermäßigem Schlupf zwischen der Antriebswalze und dem Fotoleiterband kommt es jedoch zu erhöhtem Verschleiß.

Aus dem Dokument D2 (JP-A-10-274888) ist es bekannt, Marken sowohl auf der Antriebswalze eines Bandes als auch auf dem Band selbst anzubringen. Die Marken werden jeweils durch Sensoren überwacht und eine Phasendifferenz detektiert. Die Phasendifferenz wird von einer Steuerung ausgegeben.

Aus Dokument D3 (JP-A-09-175687) ist es bekannt, die Geschwindigkeit eines Bandes berührungslos mit Hilfe von photoelektrischen Sensoren zu überwachen. Die ermittelte Geschwindigkeit wird mit einem Mittelwert verglichen, woraufhin die Drehung des Antriebsmotors in Realzeit gesteuert wird.

Es ist Aufgabe der Erfindung, eine Einrichtung zum überwachen eines bandförmigen Trägers in einer Druckeinrichtung anzugeben, die eine Abweichung der Transportgeschwindigkeit des bandförmigen Trägers von der Umfangsgeschwindigkeit dessen Antriebsrolle erkennt.

Die Aufgabe wird durch eine Einrichtung zum Überwachen des Transports eines bandförmigen Trägers in einer Druckeinrichtung gelöst, bei der eine Antriebswalze einen bandförmigen Träger durch Reibungsschluß an ihrem Umfang antreibt, die Drehbewegung der Antriebswalze durch einen ersten Sensor in eine erste elektrische Impulsfolge abgebildet wird, die Vorwärtsbewegung des Trägers durch einen zweiten Sensor in eine zweite elektrische Impulsfolge abgebildet wird, der zeitliche Abstand zwischen zwei Impulsen der jeweiligen Impulsfolge einem bestimmten zurückgelegten Drehwinkel bzw. Weg entspricht, eine Steuereinrichtung das Verhältnis der zeitlichen Abstände der ersten Impulsfolge und der zweiten Impulsfolge bestimmt, und bei der abhängig von diesem Verhältnis steuernd auf den Druckbetrieb eingewirkt wird.

Bei der Erfindung ist der zurückgelegte Drehwinkel der Antriebswalze bzw. der zurückgelegte Weg des Trägers bekannt, der jeweils zwei aufeinander folgenden Pulsen der betreffenden Impulsfolge entspricht, und auch der Radius der Antriebswalze ist fest vorgegeben. Deshalb kann die Steuereinheit aus der jeweiligen Impulsfolge einfach die Umfangsgeschwindigkeit der Antriebswalze sowie die Transportgeschwindigkeit des Trägers ermitteln. Aus dem Verhältnis der zeitlichen Abstände der beiden Impulsfolgen kann dann der Schlupf des Trägers gegen die Antriebswalze direkt bestimmt und abhängig von dem Verhältnis steuernd auf den Druckbetrieb eingewirkt werden. Wenn der Schlupf einen Grenzwert überschreitet kann z.B. der Druckbetrieb unterbrochen werden. Es ist auch möglich, die Umlaufgeschwindigkeit der Antriebswalze abhängig von dem Verhältnis der Zeitabstände der beiden Impulsfolgen so zu steuern, daß der Träger mit einer konstanten, vorgegebenen Transportgeschwindigkeit vorwärts bewegt wird.

Bei einer Weiterbildung der Erfindung wird bei einem Einmeßvorgang der Schlupf auf einen minimalen Wert eingestellt. Die Steuereinrichtung nimmt dabei beim Einmessen die zweite elektrische Impulsfolge als Referenz auf. Die Bestimmung des Schlupfes im Druckbetrieb läßt sich dadurch besonders einfach aus der relativen Änderung der Zeitabstände der zweiten Impulsfolge bestimmen.

Vorzugsweise ermittelt die Steuerung aus dem Verhältnis der zeitlichen Abstände der Impulsfolgen den Schlupf. Eine derartige direkte Schlupfmessung ermöglicht es, frühzeitig auf den Druckbetrieb steuernd einzuwirken, noch bevor die Tonerbilder so ungenau positioniert werden, daß Ausschuß produziert wird.

Gemäß einem weiteren Beispiel der Erfindung erzeugt der erste bzw. der zweite Sensor bei jeder Umdrehung der Antriebswalze bzw. bei jedem Umlauf des Trägers mindestens einen elektrischen Impuls. Dadurch können Schlupfmessungen mindestens einmal je Umdrehung bzw. Umlauf durchgeführt werden. So lassen sich nicht nur sehr langsame Schlupfänderungen überwachen.

Eine Ausführungsform der Erfindung zeichnet sich dadurch aus, daß mindestens eine Marke an dem Träger angeordnet ist, wobei der zweite Sensor den Vorbeilauf der Marke erfaßt und beim Erfassen einen elektrischen Impuls erzeugt. Diese Ausführungsform läßt sich technisch einfach realisieren. Die Marke kann z.B. ein einfacher Schlitz in dem Träger oder ein daran befestigtes Spiegelplättchen sein. Als Sensor kann dann ein Durchlichtsensor bzw. ein Reflexlichtsensor verwendet werden.

Bei einer Variante der Erfindung wird die Marke von einer Bilderzeugungseinheit auf dem Träger erzeugt. Diese Marke kann z.B. nahe bei dem Tonerbild positioniert werden. Mithilfe dieser Marke läßt sich dann ein direkter Aufschluß über den Schlupf erhalten, der beim Umdrucken dieses Tonerbildes aufgetreten ist. Zusätzlich kann die Marke auch zum genaueren Positionieren des Tonerbildes dienen, Eine solche auf dem Träger erzeugte Marke ermöglicht die Anwendung einer erfindungs gemäßen Einrichtung auch bei einem nicht geschlossenen bandförmigen Träger.

Mindestens eine Impulsfolge kann auch von einer Taktscheibe erzeugt werden. Dann läßt sich der Schlupf durch bloßes Auszählen der Pulse bestimmen, ohne daß eine zusätzliche Zeitmessung benötigt wird.

Bei einer Weiterbildung der Erfindung sind mindestens zwei Marken an dem Träger angeordnet. Es ist ein Antrieb für die Antriebswalze vorgesehen, und die Marken haben einen solchen Abstand voneinander, daß sich der Antrieb wieder in der gleichen Position befindet, wenn sich der Träger um eine dem Abstand zwischen den Marken entsprechende Strecke vorwärts bewegt hat. Alle einzelnen Elemente des Antriebs und auch die Antriebswalze selbst sind in geringem Maße unrund gefertigt bzw. haben geringfügig exzentrische Achsen. Dadurch überlagern sich den verhältnismäßig langsamen Schlupfänderungen schnelle Gleichlaufschwankungen. Diese schnellen Gleichlaufschwankungen werden bei der Schlupfmessung nach der Erfindung nicht berücksichtigt.

Im folgenden werden Ausführungsbeispiele der Erfindung anhand der Zeichnung näher erläutert. Es zeigen:
- Figur 1: ein erstes Ausführungsbeispiel einer Einrichtung zum Überwachen des Transports eines bandförmigen Trägers in einer Druckeinrichtung,
- Figur 2: von zwei Sensoren erzeugte Impulsfolgen für das Ausführungsbeispiel nach Figur 1,
- Figur 3: einen Verfahrensblauf zur Bestimmung des Schlupfes zwischen dem Träger und dessen Antriebswalze,
- Figur 4: Beziehungen zur Bestimmung des Schlupfes aus den Impulsfolgen,
- Figur 5: ein weiteres Ausführungsbeispiel der Erfindung, bei dem periodische Gleichlaufschwankungen des Trägers bei der Schlupfbestimmung keinen Einfluß haben,
- Figur 6: ein anderes Ausführungsbeispiel der Erfindung mit einer Taktscheibe zum Abbilden der Bewegung des Trägers in eine Impulsfolge,
- Figur 7: die beiden Impulsfolgen des Ausführungsbeispieles nach Figur 6,
- Figur 8: ein zusätzliches Ausführungsbeispiel mit einer Schreibevorrichtung zum Aufschreiben einer Tonermarke auf den Träger,
- Figur 9: drei Impulsfolgen für das Ausführungsbeispiel nach Figur 8,
- Figur 10: den Ablauf eines Verfahrens zur Bestimmung des Schlupfes bei dem Beispiel nach Figur 8,
- Figur 11: ein Ausführungsbeispiel ähnlich dem nach Figur 1 mit einem nicht geschlossenen bandförmigen Träger,
- Figur 12: ein anderes Ausführungsbeispiel mit einem nicht geschlossenen Träger,
- Figur 13: ein weiteres Ausführungsbeispiel mit einem nicht geschlossenen bandförmigen Träger ähnlich dem Beispiel nach Figur 8, und
- Figur 14: eine elektrographische Druckeinrichtung, bei der ein Ausführungsbeispiel der Erfindung verwendet wird.

Figur 1 zeigt ein Ausführungsbeispiel einer Einrichtung zum Überwachen des Transports eines bandförmigen Trägers 10 in einer Druckeinrichtung. Bei dem Träger 10 kann es sich um ein Fotoleiterband oder ein Transferband handeln. Der Träger kann ein Endlosband, also in sich geschlossen sein. Er kann auch aus einem bandförmigen Material, vorzugsweise einer Papierbahn bestehen. Der Träger 10 bewegt sich mit einer Geschwindigkeit V_{B} in die durch einen Pfeil angedeutete Richtung. Er wird von einer Antriebswalze 12 angetrieben, die sich mit der Umfangsgeschwindigkeit V_{W} in die ebenfalls durch einen Pfeil angedeutete Richtung dreht. An dem Träger 10 ist ein reflektierendes Plättchen 14 angeordnet, und in einem äußeren Bereich der Antriebswalze 12 ist ein Magnetplättchen 16 befestigt.

Nahe der Umfangsfläche der Antriebswalze 12 ist als erster Sensor ein Magnetsensor 18 angeordnet, der über eine Signalleitung 20 mit einer Steuereinrichtung 22 verbunden ist. Als ein zweiter Sensor ist ein Reflexlichtsensor 24 nahe der Außenumfangsfläche des bandförmigen Trägers 10 angeordnet. Der Reflexlichtsensor 24 ist über eine Signalleitung 26 ebenfalls mit der Steuereinrichtung 22 verbunden.

Das Magnetplättchen 16 läuft mit einer der Umfangsgeschwindigkeit V_{W} entsprechenden Winkelgeschwindigkeit der Antriebswalze 12 um. Der Magnetsensor 18 erfaßt das Vorbeilaufen des Magnetplättchens 16, wobei er bei jedem Vorbeilaufen einen elektrischen Impuls erzeugt, der von der Signalleitung 20 zu der Steuereinrichtung 22 übertragen wird.

Das reflektierende Plättchen 14 läuft mit der Geschwindigkeit V_{B} des Trägers 10 um, und dessen Vorbeilaufen an dem Reflexlichtsensor 24 wird von diesem erfaßt. Der dabei von dem Reflexlichtsensor 24 erzeugte elektrische Impuls wird von der Signalleitung 26 zu der Steuereinrichtung 22 übertragen.

Figur 2 zeigt zwei Impulsfolgen, die von den Sensoren 18, 24 des Ausführungsbeispiels von Figur 1 jeweils erzeugt worden sind. Oben in Figur 2 ist eine erste von dem Magnetsensor 18 erzeugte Impulsfolge gezeigt, die die Drehbewegung der Antriebswalze 12 abbildet. Auf der Abszisse ist die Zeit t aufgetragen, und auf der Ordinate ist die Spannung V aufgetragen. Der Magnetsensor 18 erzeugt beim Vorbeilaufen des Magnetplättchens 16 jedesmal einen elektrischen Impuls. Zwei aufeinander folgende Impulse der ersten Impulsfolge haben den zeitlichen Abstand T_{W}, der mit der Umfangsgeschwindigkeit V_{W} der Antriebswalze 12 in der in Figur 4 gezeigten Beziehung B1 steht. Darin ist d der Durchmesser der Antriebswalze 12.

Unten in Figur 2 ist eine zweite elektrische Impulsfolge dargestellt, mit der die Vorwärtsbewegung des Trägers 10 abgebildet wird. Auf der Abszisse ist wieder die Zeit t und auf der Ordinate die Spannung V aufgetragen. Beim Vorbeilaufen des Plättchens 14 an dem Reflexsensor 24 erzeugt dieser jedesmal einen elektrischen Impuls, wobei der zeitliche Abstand zwischen zwei aufeinander folgenden Impulsen T_{B} ist. Der zeitliche Abstand T_{B} erfüllt die Beziehung B2 in Figur 4, wobei V_{B} die Geschwindigkeit und L_{B} die Länge des Trägers 10 ist.

Figur 3 zeigt einen Verfahrensblauf zur Bestimmung des Schlupfes zwischen der Antriebswalze 12 und dem Träger 10. Im Verfahrensschritt S10 wird der Ablauf gestartet. Im Schritt S12 können Parameter für die Schlupfbestimmung eingegeben werden. Der Durchmesser d der Antriebswalze 12 und die Anzahl N der wiederholten Bestimmung des Schlupfes zwecks anschließenden Bildens des Mittelwertes werden der Steuereinrichtung 22 im Verfahrensschritt S12 mit einer Tastatur eingegeben.

Danach wird im Verfahrensschritt S14 überprüft, ob sich die Antriebswalze 12 und der Träger 10 bereits in einem eingeschwungenen Zustand befinden, d.h. es wird festgestellt, ob die Umfangsgeschwindigkeit V_{W} der Antriebswalze 12 konstant ist. Dazu werden zwei aufeinander folgende Zeitabstände T_{W} der ersten Impulsfolge miteinander verglichen. Solange die Umfangsgeschwindigkeit V_{W} nicht als konstant erkannt wird, wird zurück verzweigt und der Schritt S14 erneut ausgeführt.

Wenn die Umfangsgeschwindigkeit V_{W} im Verfahrensschritt S14 als konstant erkannt wird, folgt der Verfahrensschritt S16. In diesem wird nach der Beziehung B3 in Figur 4 der Schlupf S aus den Zeitabständen T_{W}, T_{B} der ersten und der zweiten Impulsfolge bestimmt. In der Beziehung B3 ist L_{W} der Umfang der Antriebswalze 12 und L_{B} die Länge des Trägers 10. Der Schlupf S wird dabei entsprechend der im Verfahrensschritt S12 eingegebenen Anzahl n mehrfach aufeinander folgend bestimmt und aus den Einzelergebnissen der Mittelwert gebildet. Dadurch läßt sich der Einfluß periodischer Geschwindigkeitsschwankungen, z.B. wenn die Antriebswalze 12 nicht vollständig rund ist, reduzieren. Danach wird der Ablauf im Verfahrensschritt S18 beendet.

Bei dem oben beschriebenen Ablauf kann der Schlupf im Verfahrensschritt S16 auch auf andere Weise bestimmt werden. Dazu werden die Antriebswalze 12 und der Träger 10 in einen Zustand gebracht, in dem praktisch kein Schlupf auftritt. Dies kann durch Reduzieren der Bandlast des bandförmigen Trägers erfolgen. In diesem Zustand wird der zeitliche Abstand zweier aufeinander folgender Impulse der zweiten Impulsfolge bestimmt und als Referenzwert T_{B0} gespeichert. Der Schlupf S berechnet sich dann entsprechend der Beziehung B4 in Figur 4. Wenn der Schlupf S auf diese Weise bestimmt wird, werden das Magnetplättchen 16, der Magnetsensor 18 und die Signalleitung 20 nicht benötigt und können dementsprechend weggelassen werden.

Figur 5 zeigt ein weiteres Ausführungsbeispiel der Erfindung. Gleiche Elemente haben die gleichen Bezugszeichen wie bei dem Ausführungsbeispiel nach Figur 1. Die Antriebswalze 12 hat bei diesem Ausführungsbeispiel ein Riemenrad 28 mit 72 Zähnen. Das Riemenrad 28 ist über einen Zahnriemen 30 mit 90 Zähnen mit einem Riemenrad 32 eines Schrittmotors verbunden, wobei das Riemenrad 32 18 Zähne hat. An der Außenumfangsfläche des Trägers 10 ist ein zweites reflektierendes Plättchen 34 befestigt.

Die Antriebswalze 12, die Riemenräder 28, 32 und auch der Zahnriemen 30 weisen im allgemeinen Fertigungsfehler auf. D.h. die Antriebswalze 12 und die Riemenräder 28, 32 sind nicht ideal rund bzw. ihre jeweilige Drehachse verläuft nicht perfekt zentriert, und der Zahnriemen 30 hat eine längs seines Umfangs unterschiedliche Dicke. Dies alles führt zu sogenannten Rundlauffehlern, also zu periodischen Gleichlaufschwankungen. Wenn man den Schlupf S aus den Zeitabständen T_{B} der Impulse bestimmt, die von dem Reflexlichtsensor 24 beim Vorbeilaufen der Plättchen 14, 34 erzeugt werden, führen diese periodischen Gleichlaufschwankungen zu Fehlern bei der Bestimmung des Schlupfes S.

Diese Fehler lassen sich folgendermaßen vermeiden. Der Abstand zwischen den beiden reflektierenden Plättchen 14, 34 ist so gewählt, daß sich in einem Zustand ohne Schlupf das Riemenrad 12 und damit die Antriebswalze 28 fünfmal um die eigene Achse gedreht hat, wenn sich der Träger 10 aus der gezeigten Position in eine Position bewegt hat, in der das zweite Plättchen 34 von dem Reflexlichtsensor 24 erfaßt wird. Bis zu diesem Zeitpunkt hat der Zahnriemen 30 vier und das Riemenrad 32 zwanzig Umdrehungen durchgeführt. Das entspricht gerade dem kleinsten gemeinsamen Vielfachen der jeweiligen Anzahl der Zähne.

Wenn der Schrittmotor und damit das Riemenrad 32 in diesem Zustand mit konstanter Drehzahl dreht, ermittelt die Steuerung 22 die Zeit T_{B} von dem Zeitpunkt an, zu dem der Reflexlichtsensor 24 das erste Plättchen 14 erfaßt, bis zu dem Zeitpunkt, an dem er das Plättchen 34 erfaßt. Diese Zeit wird als Referenzwert T_{B0} gespeichert. Aus diesem Referenzwert T_{B0} und der zu einem späteren Zeitpunkt ermittelten Zeit T_{B} läßt sich der Schlupf S nach der Beziehung B4 in Figur 4 berechnen.

Weil die Antriebswalze 12, die Riemenscheiben 28, 32 und der Zahnriemen 30 jeweils im wesentlichen ganzzahlige Anzahlen von Umdrehungen ausgeführt haben, können die jeweils periodischen Rundlauffehler das für den Schlupf S ermittelte Ergebnis nicht beeinflussen. Auch wenn der Schlupf bewirkt, daß sich nach der Zeit T_{B} die Antriebswalze 12, die Riemenscheiben 28, 32 und der Zahnriemen 30 bereits geringfügig weitergedreht haben, ist der Einfluß dieses Fehlers auf den nach dem vorstehend beschriebenen Verfahren bestimmten Wert für den Schlupf S vergleichsweise gering. Eine statistische Auswertung mit mehrfacher Bestimmung des Schlupfes S und anschließender Mittelwertbildung läßt sich dadurch vermeiden.

Figur 6 zeigt ein anderes Ausführungsbeispiel der Erfindung. Gleiche Elemente haben wieder die gleichen Bezugszeichen wie in Figur 1. Eine Taktscheibe 36 steht hierbei in Kontakt mit dem Träger 10 und wird reibungsschlüssig von diesem zu einer Drehbewegung angetrieben. Die Taktscheibe 36 hat auf ihrem Außenumfang verteilt eine Anzahl von Schlitzen, von denen der Übersichtlichkeit halber nur einige entlang eines Teilkreises in der Figur gezeigt sind. Nahe dem Außenumfang der Taktscheibe 36 ist ein Durchlichtsensor 38 angeordnet, der mit einer Signalleitung 40 mit der Steuereinrichtung 22 verbunden ist.

Beim Vorbeilaufen eines Schlitzes der Taktscheibe 36 am Durchlichtsensor 38 erzeugt dieser jeweils einen elektrischen Impuls. Der zeitliche Abstand T_{B} zwischen zwei aufeinander folgenden Impulsen der so erzeugten Impulsfolge ergibt sich aus der Beziehung B5 in Figur 4. Darin ist λ_{B} der Weg, um den sich der Träger 10 in der Zeit T_{B} vorwärts bewegt.

Figur 7 zeigt die beiden Impulsfolgen des Ausführungsbeispiels nach Figur 6. Oben in der Figur ist die Impulsfolge des Magnetsensors 18 gezeigt. Auf der Abszisse ist die Zeit t und auf der Ordinate die Spannung V aufgetragen. Die Zeit zwischen zwei aufeinander folgenden elektrischen Impulsen berechnet sich wie bei dem Ausführungsbeispiel nach Figur 1 nach der Beziehung B1 in Figur 4. Unten in Figur 7 ist die Impulsfolge des Durchlichtsensors 38 dargestellt, wobei auf der Abszisse die Zeit t und auf der Ordinate die Spannung V aufgetragen ist.

Bei diesem Ausführungsbeispiel braucht die Steuereinrichtung 22 keine Zeit zu messen. Es reicht vielmehr aus, während der Zeit T_{W} einer Umdrehung der Antriebswalze, die Anzahl n der elektrischen Impulse der Durchlichtschranke 38 zu zählen. Der Schlupf läßt sich aus dieser Anzahl n nach der Beziehung B6 in Figur 4 berechnen.

Auch bei diesem Ausführungsbeispiel kann die Anzahl n in einem Zustand ohne Schlupf bestimmt und als Referenzwert n₀ abgespeichert werden. Ähnlich den vorhergehend beschriebenen Ausführungsbeispielen berechnet sich der Schlupf zu einem späteren Zeitpunkt nach der Beziehung B7 in Figur 4. Hierzu muß der Weg λ_{B} nicht bekannt sein, um den sich der Träger 10 in der Zeit T_{B} vorwärts bewegt.

Besonders vorteilhaft läßt sich eine Einrichtung zum Überwachen des Transportes eines bandförmigen Trägers nach der Erfindung bei einem Druck- oder Kopiergerät verwenden, wie es in der WO 98/39691 angegeben ist.

Figur 8 zeigt ein anderes Ausführungsbeispiel der Erfindung, bei dem gleiche Elemente ebenfalls gleiche Bezugszeichen haben wie bei den vorstehend beschriebenen Beispielen. In Bewegungsrichtung des Trägers 10 hinter dem Reflexlichtsensor 24 ist eine Reinigungseinrichtung 42 und eine Schreibvorrichtung 44 an dem Träger 10 angeordnet. Wenn der Träger 10 ein Fotoleiterband ist, kann die Schreibvorrichtung 44 z.B. ein Laser oder ein LED-Zeichengenerator zum Erzeugen eines latenten Bildes auf dem Fotoleiterband sein. Die Reinigungseinrichtung 42 hat dann z.B. eine Bürste, eine Walze und/oder ein Reinigungscorotron.

An dem Motor des Riemenrades 32 ist eine Taktscheibe 46 so angebracht, daß diese von dem Motor zu einer Drehbewegung angetrieben wird. An der Taktscheibe 46 ist ein Durchlichtsensor 48 vorgesehen, der mit einer Signalleitung 50 mit der Steuereinrichtung verbunden ist. Der Motor selbst ist ebenfalls mit einer Signalleitung 52 mit der Steuereinrichtung 22 verbunden.

Bei jeder Umdrehung der Antriebswalze 12 erzeugt der Motor einen elektrischen Impuls, der über die Signalleitung 52 an die Steuereinrichtung 22 weitergeleitet wird. Bei jedem dieser Impulse schreibt die Schreibvorrichtung 44 eine Tonermarke auf den Träger 10, die dann mit der Geschwindigkeit V_{B} des Trägers 10 auf diesem umläuft. Der Reflexlichtsensor 24 erfaßt die Tonermarke und erzeugt beim Vorbeilaufen derselben einen elektrischen Impuls, der mit der Signalleitung 26 an die Steuereinrichtung 22 übertragen wird. Nachdem die Tonermarke den Reflexlichtsensor 24 passiert hat, wird sie von der Reinigungseinrichtung 42 wieder von dem Träger 10 entfernt.

Bei jedem Vorbeilaufen eines Schlitzes der Taktscheibe 46 an dem Durchlichtsensor 48 erzeugt dieser einen elektrischen Impuls, der von der Signalleitung 52 zu der Steuereinrichtung weitergeleitet wird. Diese dritte Impulsfolge bildet die Drehbewegung der Antriebswalze 12 ab.

Figur 9 zeigt die drei bei dem Ausführungsbeispiel nach Figur 8 erzeugten Impulsfolgen. Oben in Figur 9 ist die von dem Motor erzeugte erste Impulsfolge dargestellt. Auf der Abszisse ist die Zeit t und auf der Ordinate die Spannung V aufgetragen. Der zeitliche Abstand zwischen zwei aufeinanderfolgenden elektrischen Impulsen der ersten Impulsfolge beträgt T_{W1}. Er berechnet sich entsprechend der Beziehung B8 in Figur 4.

In der Mitte von Figur 9 ist die Impulsfolge gezeigt, die der Reflexlichtsensor 24 erzeugt. Es ist bei dieser Darstellung die Spannung V auf der Ordinate gegen die Zeit t auf der Abszisse aufgetragen. Der zeitliche Abstand zweier aufeinander folgender elektrischer Impulse dieser zweiten Impulsfolge beträgt ebenfalls T_{W1}. Die Zeit T_{BM} vom Schreiben der Tonermarke auf den Träger 10 bis zum Erfassen derselben durch den Reflexlichtsensor 24 läßt sich aus der Beziehung B9 in Figur 4 bestimmen. Dabei ist a_{B} der Weg, den die Tonermarke auf dem Träger 10 vom Schreibzeitpunkt an der Schreibvorrichtung 44 bis zum Erfassungszeitpunkt an der Reflexlichtschranke 24 zurückgelegt hat.

Unten in Figur 9 ist die von dem Taktrad 46 erzeugte dritte Impulsfolge gezeigt, wobei auf der Abszisse wieder die Zeit t und auf der Ordinate die Spannung V aufgetragen ist. Der zeitliche Abstand T_{W2} zwischen zwei aufeinander folgenden Impulsen dieser dritten Impulsfolge erfüllt die Beziehung B10 in Figur 4, wobei λ_{W} der Weg ist, um den sich der Umfang der Antriebswalze 12 in der Zeit T_{W2} abgerollt hat.

Figur 10 zeigt den Ablauf eines Verfahrens, mit dem die Steuereinrichtung 22 bei dem Ausführungsbeispiel nach Figur 8 den Schlupf zwischen der Antriebswalze 12 und dem Träger 10 bestimmt. Im Verfahrensschritt S20 wird der Ablauf gestartet. Danach werden im Verfahrensschritt S22 die für den weiteren Ablauf benötigten Parameter mittels einer Tastatur eingegeben. Ähnlich dem in Figur 3 gezeigten Verfahrensablauf wird der Durchmesser d der Antriebswalze 12 und die Anzahl N der Wiederholungen zwecks anschließender Mittelwertbildung eingegeben. Zusätzlich wird im Schritt S22 der Weg a_{B} eingegeben, den die Tonermarke vom Schreibzeitpunkt bis zum Erfassungszeitpunkt zurücklegt.

Im Verfahrensschritt S24 wird die Schreibvorrichtung 44 beim Eintreffen eines elektrischen Impulses der ersten Impulsfolge von dem Motor zum Schreiben einer Tonermarke auf den Träger 10 veranlaßt. Gleichzeitig wird ein Zähler n auf den Wert "0" gesetzt. In dem folgenden Verfahrensschritt S26 wird der Zähler n beim Eintreffen eines elektrischen Impulses der von dem Durchlichtsensor 48 erzeugten dritten Impulsfolge auf den Wert "n + 1" gesetzt.

Danach wird im Verfahrensschritt S28 kontrolliert, ob die im Schritt S24 erzeugte Tonermarke bereits einen elektrischen Impuls der zweiten Impulsfolge an der Reflexlichtschranke 24 ausgelöst hat. Ist das nicht der Fall, wird zurück zum Verfahrensschritt S26 verzweigt. Sobald im Schritt S28 erkannt wird, daß die Tonermarke am Reflexsensor 24 vorbeiläuft, folgt der Verfahrensschritt S30. In diesem wird der Schlupf S mit Hilfe der Beziehung B11 in Figur 4 aus dem Wert des Zählers n berechnet.

Im Verfahrensschritt S32 wird der Ablauf beendet. In diesem Verfahrensablauf wird der Schlupf für das Ausführungsbeispiel nach Figur 8 durch einfaches Auszählen der Taktradimpulse während der jeweiligen Zeit T_{BM} ermittelt, ohne daß eine absolute Zeitmessung benötigt wird.

Ähnlich zu den vorstehend beschriebenen Ausführungsbeispielen kann der Schlupf auch hier noch einfacher bestimmt werden, wenn zu einem vorhergehenden Zeitpunkt die Anzahl n der Taktradimpulse während einer Zeit T_{BM} in einem Zustand ohne Schlupf bestimmt und als Referenzwert n₀ abgespeichert wird. Aus der zu einem späteren Zeitpunkt ermittelten Anzahl n läßt sich dann mittels der Beziehung B12 in Figur 4 der Schlupf zu diesem späteren Zeitpunkt bestimmen.

Figur 11 zeigt ein Ausführungsbeispiel ähnlich dem nach Figur 1. Gleiche Elemente haben die gleichen Bezugszeichen wie dort. Einziger Unterschied ist, daß ein Träger 54 anders als der Träger 10 nicht geschlossen ist. Für die Funktion und die Bestimmung des Schlupf S gilt das bereits gesagte.

Figur 12 zeigt ein weiteres Ausführungsbeispiel, das im wesentlichen dem nach Figur 6 gleicht. Auch hier haben gleiche Elemente gleiche Bezugszeichen und der Unterschied besteht darin, daß wie bei dem Ausführungsbeispiel nach Figur 11 der nicht geschlossene Träger 54 verwendet wird. Funktion und Schlupfbestimmung entsprechen dem in Figur 6 gezeigten Ausführungsbeispiel.

In Figur 13 ist ein Ausführungsbeispiel zu sehen, das dem nach Figur 8 ähnelt. Auch hier besteht der Unterschied in der Verwendung des nicht geschlossenen Trägers 54. Gleiche Teile haben wiederum gleiche Bezugszeichen. Funktion und Ablauf zum Bestimmen des Schlupfes entsprechen dem oben beschriebenen.

Figur 14 zeigt eine elektrographische Druckeinrichtung, bei der ein Ausführungsbeispiel der Erfindung verwendet wird. Die Druckeinrichtung hat ein erstes Druckwerk 60 und ein zweites Druckwerk 62, die an voneinander abgewandten Flächen einer Papierbahn 64 angeordnet sind. Die Papierbahn 64 wird von einer Antriebsrolle in die durch den Pfeil A angedeutete Richtung vorwärts bewegt. Sie kann durch die Antriebsrolle auch wieder zurückgezogen werden, um z.B. einen definierten Neustart zu realisieren. In Vorwärtsrichtung hinter den Druckwerken 60, 62 sind eine Fixierstation 66 und eine Kühleinrichtung 68 in dieser Reihenfolge längs der Papierbahn 64 angeordnet.

Das erste Druckwerk 60 hat ein erstes Fotoleiterband 70, das über Rollen läuft und sich in einer durch einen Pfeil angedeuteten Richtung bewegt. An dem ersten Fotoleiterband 70 ist ein erster Zeichengenerator 72 und fünf Entwicklerstationen 74 angeordnet. An einer ersten Umdruckstelle 76 steht das erste Fotoleiterband 70 mit einem ebenfalls über Rollen geführten ersten Transferband 78 in Kontakt, das sich in Pfeilrichtung bewegt. An einer zweiten Umdruckstelle 80 steht das erste Transferband 78 mit der in Figur 14 oberen Fläche der Papierbahn 64 in Kontakt.

Das zweite Druckwerk 62 ist ähnlich wie das erste Druckwerk 60 aufgebaut. Es hat ein zweites Fotoleiterband 82, einen zweiten Zeichengenerator 84 und ebenfalls fünf Entwicklerstationen 86, wobei das zweite Fotoleiterband 82 sich in Pfeilrichtung bewegt und an einer dritten Umdruckstelle 88 mit einem zweiten Transferband 90 in Kontakt steht. Dieses bewegt sich in der durch einen Pfeil angedeuteten Richtung und steht an einer vierten Umdruckstelle 92 mit der in Figur 14 unteren Fläche der Papierbahn 64 in Kontakt.

Auf das erste Fotoleiterband 70 wird von dem ersten Zeichengenerator 72 mittels Laserdioden ein latentes Ladungsbild aufgebracht. Dieses Ladungsbild wird von einer der Entwicklerstationen 74 mit Toner eingefärbt. Das Tonerbild wird an der ersten Umdruckstelle 76 auf das erste Transferband 78 umgedruckt. An der zweiten Umdruckstelle 80 wird das Tonerbild auf die Papierbahn 64 umgedruckt und in der Fixierstation 66 fixiert. Die durch das Fixieren aufgeheizte Papierbahn 64 wird anschließend in der Kühleinrichtung 68 abgekühlt.

Das zweite Druckwerk 62 führt einen ähnlichen Druckvorgang aus. Damit an der zweiten und an der vierten Umdruckstelle 80, 92 die Vorderseite und die Rückseite korrekt zueinander positioniert werden können, ist an den beiden Fotoleiterbändern 70, 82 und an den beiden Transferbändern 78, 90 jeweils eine Einrichtung zum Überwachen des Transports entsprechend einem der vorgenannten Ausführungsbeispiele vorgesehen. Mit dessen Hilfe läßt sich der Schlupf des jeweiligen Bandes 70, 82, 78, 90 bestimmen, und abhängig davon kann z.B. der Druckbetrieb bei Überschreiten oder Unterschreiten eines Grenzwertes unterbrochen werden. Die Geschwindigkeit der jeweiligen Antriebswalze oder der Zeitpunkt des Erzeugens eines latenten Bildes durch einen der Zeichengeneratoren 72, 84 kann abhängig von dem jeweils bestimmten Schlupf gesteuert werden.

Die vorstehend beschriebene Erfindung steht in engem Zusammenhang mit der deutschen Patentanmeldung 198 56 145.8.

### Bezugszeichen

- **10**: Träger
- **12**: Antriebswalze
- **14**: Plättchen
- **16**: Magnetplättchen
- **18**: Magnetsensor
- **20**: Signalleitung
- **22**: Steuereinrichtung
- **24**: Reflexlichtsensor
- **26**: Signalleitung
- **28**: Riemenrad
- **30**: Zahnriemen
- **32**: Riemenrad
- **34**: Plättchen
- **36**: Taktscheibe
- **38**: Durchlichtsensor
- **40**: Signalleitung
- **42**: Reinigungseinrichtung
- **44**: Schreibvorrichtung
- **46**: Taktscheibe
- **48**: Durchlichtsensor
- **50**: Signalleitung
- **52**: Signalleitung
- **54**: Träger
- **60**: erstes Druckwerk
- **62**: zweites Druckwerk
- **64**: Papierbahn
- **66**: Fixierstation
- **68**: Kühleinrichtung
- **70**: erstes Fotoleiterband
- **72**: erster Zeichengenerator
- **74**: Entwicklerstation
- **76**: erste Umdruckstelle
- **78**: erstes Transferband
- **80**: zweite Umdruckstelle
- **82**: zweites Fotoleiterband
- **84**: zweiter Zeichengenerator
- **86**: Entwicklerstation
- **88**: dritte Umdruckstelle
- **90**: zweites Transferband
- **92**: vierte Umdruckstelle

- **S10 - S32**: Verfahrensschritte

## Patentansprüche

1. Einrichtung zum Überwachen des Transports eines bandförmigen Trägers in einer Druckeinrichtung,
bei der eine Antriebswalze (12) einen bandförmigen Träger (10, 54) durch Reibungsschluß an ihrem Umfang antreibt,
die Drehbewegung der Antriebswalze (12) durch einen ersten Sensor (18, 48) in eine erste elektrische Impulsfolge abgebildet wird,
die Vorwärtsbewegung des Trägers (10, 54) durch einen zweiten Sensor (24, 38) in eine zweite elektrische Impulsfolge abgebildet wird,
der zeitliche Abstand (T_{W}, T_{B}, T_{W1}, T_{W2}) zwischen zwei Impulsen der jeweiligen Impulsfolge einem bestimmten zurückgelegten Drehwinkel bzw. Weg entspricht,
eine Steuereinrichtung (22) das Verhältnis der zeitlichen Abstände (T_{W}, T_{B}, T_{W1}, T_{W2}) der ersten Impulsfolge und der zweiten Impulsfolge bestimmt,
und bei der abhängig von diesem Verhältnis steuernd auf den Druckbetrieb eingewirkt wird.

2. Einrichtung nach Anspruch 1, **dadurch gekennzeichnet, daß** bei einem Einmeßvorgang der Schlupf auf einen minimalen Wert eingestellt wird, wobei die Steuereinrichtung (22) beim Einmessen einen Referenzwert (T_{B0}) für die zweite elektrische Impulsfolge aufnimmt.

3. Einrichtung nach Anspruch 1 oder 2, **dadurch gekennzeichnet, daß** aus dem Verhältnis der zeitlichen Abstände (T_{W}, T_{B}, T_{W1}, T_{W2}) der Impulsfolgen von der Steuerung der Schlupf bestimmt wird.

4. Einrichtung nach einem der vorhergehenden Ansprüche, **dadurch gekennzeichnet, daß** der erste Sensor (18, 48) bei jeder Umdrehung der Antriebswalze (12) mindestens einen elektrischen Impuls erzeugt.

5. Einrichtung nach einem der vorhergehenden Ansprüche, **dadurch gekennzeichnet, daß** der zweite Sensor (24, 38) bei jedem Umlauf des Trägers (10) mindestens einen elektrischen Impuls erzeugt.

6. Einrichtung nach einem der vorhergehenden Ansprüche, **dadurch gekennzeichnet, daß** mindestens eine Marke (14, 34) an dem Träger (10, 54) angeordnet ist, wobei der zweite Sensor (24, 38) den Vorbeilauf der Marke (14, 34) erfaßt und beim Erfassen einen elektrischen Impuls erzeugt.

7. Einrichtung nach Anspruch 6, **dadurch gekennzeichnet, daß** die Marke von einer Bilderzeugungseinheit (44) auf dem Träger (10, 54) erzeugt wird.

8. Einrichtung nach einem der vorhergehenden Ansprüche **dadurch gekennzeichnet, daß** eine Taktscheibe (36, 46) mindestens eine der Impulsfolgen erzeugt.

9. Einrichtung nach einem der vorhergehenden Ansprüche, **dadurch gekennzeichnet, daß** als Sensor ein Reflexsensor (24) vorgesehen ist.

10. Einrichtung nach einem der vorhergehenden Ansprüche, **dadurch gekennzeichnet, daß** mindestens zwei Marken (14, 34) an dem Träger (10, 54) angeordnet sind, daß ein Antrieb für die Antriebswalze (12) vorgesehen ist, und daß die Marken (14, 34) einen solchen Abstand voneinander haben, daß sich der Antrieb wieder in der gleichen Position befindet, wenn sich der Träger (10, 54) um eine dem Abstand zwischen den Marken (14, 54) entsprechende Strecke vorwärts bewegt hat.

11. Einrichtung nach Anspruch 10, **dadurch gekennzeichnet, daß** der Antrieb einen Motor, ein erstes Riemenrad (32), ein zweites Riemenrad (28) und einen Zahnriemen (30) hat, daß das erste Riemenrad (32) an dem Motor angeordnet ist, daß das zweite Riemenrad (28) an der Antriebswalze (12) angeordnet ist, daß das erste Riemenrad (32) über den Zahnriemen (30) mit dem zweiten Riemenrad (28) verbunden ist, daß sich die Elemente des Antriebs wieder in gleichen Positionen zueinander befinden, wenn die Antriebswalze (12) ein dem Abstand entsprechendes Vielfaches ihres Umfangs abgerollt hat.

12. Einrichtung nach einem der vorhergehenden Ansprüche, **dadurch gekennzeichnet, daß** der bandförmige Träger (10, 54) ein Endlosband ist.

13. Einrichtung nach einem der Ansprüche 1 bis 12, **dadurch gekennzeichnet, daß** der Träger (10, 54) ein Fotoleiterband (70, 82) oder ein Transferband (78, 90) ist, die Tonerbilder tragen, welche auf ein Trägermaterial (64) umgedruckt werden.

14. Einrichtung zum Überwachen des Transports eines bandförmigen Trägers in einer Druckeinrichtung,
bei der eine Antriebswalze (12) einen bandförmigen Träger (10, 54) durch Reibungsschluß an ihrem Umfang antreibt,
die Vorwärtsbewegung des Trägers (10, 54) durch einen Sensor (24, 38) in eine elektrische Impulsfolge abgebildet wird,
der zeitliche Abstand (T_{B}) zwischen zwei Impulsen der Impulsfolge einem bestimmten zurückgelegten Weg entspricht,
bei einem Einmeßvorgang der Schlupf auf einen minimalen Wert eingestellt wird, wobei eine Steuereinrichtung (22) beim Einmessen einen Referenzwert (T_{B0}) für die elektrische Impulsfolge aufnimmt,
die Steuereinrichtung (22) das Verhältnis des zeitlichen Abstandes (T_{B}) der Impulsfolge und dem Referenzwert (T_{B0}) bestimmt.

15. Einrichtung nach Anspruch 14, **dadurch gekennzeichnet, daß** abhängig vom ermittelten Verhältnis steuernd auf den Druckbetrieb eingewirkt wird.

## Claims

1. Device for monitoring the transport of a band-shaped carrier in a printing device,
in which a drive drum (12) drives a band-shaped carrier (10, 54) with frictional lock at its circumference,
the rotary motion of the drive drum (12) is imaged into a first electrical pulse sequence by a first sensor (18, 48),
the forward motion of the carrier (10, 54) is imaged into a second electrical pulse sequence by a second sensor (24, 38),
the time interval (T_{W}, T_{B}, T_{W1}, T_{W2}) between two pulses of the respective pulse sequence corresponds to a specific, traversed rotational angle or, respectively, distance,
a control device (22) determines the relationship of the time intervals (T_{W}, T_{B}, T_{W1}, T_{W2}) of the first pulse sequence and of the second pulse sequence,
and in which the printing operation is influenced in a controlling fashion depending on this relationship.

2. Device according to claim 1, **characterized in that** the slippage is set to a minimum value in a comparative measuring operation, the control device (22) registering a reference value (T_{B0}) for the second electrical pulse sequence during the comparative measuring operation.

3. Device according to claim 1 or 2, **characterized in that** the controller determines the slippage from the relationships of the time intervals (T_{W}, T_{B}, T_{W1}, T_{W2}) of the pulse sequences.

4. Device according to one of the preceding claims, **characterized in that** the first sensor (18, 48) generates at least one electrical pulse at every revolution of the drive drum (12).

5. Device according to one of the preceding claims, **characterized in that** the second sensor (24, 38) generates at least one electrical pulse at every rotation of the carrier (10).

6. Device according to one of the preceding claims, **characterized in that** at least one mark (14, 34) is arranged at the carrier (10, 54), the second sensor (24, 38) acquiring the passing of the mark (14, 34) and generating an electrical pulse upon acquisition.

7. Device according to claim 6, **characterized in that** the mark is generated on the carrier (10, 54) by an image generating unit (44).

8. Device according to one of the preceding claims, **characterized in that** a timing disk (36, 46) generates at least one of the pulse sequences.

9. Device according to one of the preceding claims, **characterized in that** a reflex sensor (24) is provided as sensor.

10. Device according to one of the preceding claims, **characterized in that** at least two marks (14, 34) are arranged at the carrier (10, 54), **in that** a drive is provided for the drive drum (12), and **in that** marks (14, 34) have such a spacing from one another that the drive is again located in the same position when the carrier (10, 54) has moved forward by a distance corresponding to the spacing between the marks (14, 54).

11. Device according to claims 10, **characterized in that** the drive has a motor, a first belt wheel (32), a second belt wheel (28) and a toothed belt (30), **in that** the first belt wheel (32) is arranged at the motor, **in that** the second belt wheel (28) is arranged at the drive drum (12), **in that** the first belt wheel (32) is connected to the second belt wheel (28) via the toothed belt (30), **in that** the elements of the drive are again located in the same positions relative to one another when the drive drum (12) has unrolled a multiple of its circumference corresponding to the spacing.

12. Device according to one of the preceding claims, **characterized in that** the band-shaped carrier (10, 54) is an endless band.

13. Device according to one of the claims 1 to 12, **characterized in that** the carrier (10, 54) is a photoconductor band (70, 82) or a transfer band (78, 90) that carry toner images that are transfer-printed onto a carrier material (64).

14. Device for monitoring the transport of a band-shaped carrier in a printing device,
in which a drive drum (12) drives a band-shaped carrier (10, 54) with frictional lock at its circumference,
the forward motion of the carrier (10, 54) is imaged into an electrical pulse sequence by a sensor (24, 38),
the time interval (T_{B}) between two pulses of the pulse sequence corresponds to a specific, traversed distance,
the slippage is set to a minimum value in a comparative measuring operation, a control device (22) registering a reference value (T_{B0}) for the electrical pulse sequence in the comparative measurement operation,
the control device (22) determines the relationship of the time interval (T_{B}) of the pulse sequence and the reference value (T_{B0}).

15. Device according to claim 14, **characterized in that** the printing operation is influenced in a controlling fashion depending on the identified relationship.

## Revendications

1. Dispositif de surveillance du défilement d'un support en forme de bande dans un appareil d'impression, dans lequel :
un rouleau d'entraînement (12) entraîne un support (10, 54) en forme de bande par friction au niveau de sa périphérie,
le mouvement de rotation du rouleau d'entraînement (12) est représenté par un premier capteur (18, 48) sous la forme d'un premier train d'impulsions électriques,
l'avancement du support (10, 54) est représenté par un deuxième capteur (24, 38) sous la forme d'un deuxième train d'impulsions électriques,
l'écart temporel (T_{W}, T_{B}, T_{W1}, T_{W2}) entre deux impulsions du train d'impulsions respectif correspond à un angle de rotation, resp. une distance, parcouru déterminé,
un dispositif de commande (22) détermine le rapport des écarts temporels (T_{W}, T_{B}, T_{W1}, T_{W2}) entre le premier train d'impulsions et le deuxième train d'impulsions,
et dans lequel une action commandée est réalisée sur la fonction d'impression en fonction de ce rapport.

2. Dispositif selon la revendication 1, **caractérisé en ce que** le glissement est réglé à une valeur minimale lors d'un processus de mesure, le dispositif de commande (22) recevant lors de la mesure une valeur de référence (T_{B0}) pour le deuxième train d'impulsions électriques.

3. Dispositif selon la revendication 1 ou 2, **caractérisé en ce que** le glissement est déterminé par la commande à partir du rapport des écarts temporels (T_{W}, T_{B}, T_{W1}, T_{W2}) des trains d'impulsions.

4. Dispositif selon l'une des revendications précédentes, **caractérisé en ce que** le premier capteur (18, 48) génère au moins une impulsion électrique à chaque révolution du rouleau d'entraînement (12).

5. Dispositif selon l'une des revendications précédentes, **caractérisé en ce que** le deuxième capteur (24, 38) génère au moins une impulsion électrique à chaque révolution du support (10).

6. Dispositif selon l'une des revendications précédentes, **caractérisé en ce qu'**au moins un repère (14, 34) est placé sur le support (10, 54), le deuxième capteur (24, 38) détectant le passage du repère (14, 34) et générant une impulsion électrique lors de la détection.

7. Dispositif selon la revendication 6, **caractérisé en ce que** le repère est généré par une unité de génération d'images (44) sur le support (10, 54).

8. Dispositif selon l'une des revendications précédentes, **caractérisé en ce qu'**un disque de synchronisation (36, 46) génère au moins l'un des trains d'impulsions.

9. Dispositif selon l'une des revendications précédentes, **caractérisé en ce que** le capteur est un capteur reflex (24).

10. Dispositif selon l'une des revendications précédentes, **caractérisé en ce qu'**au moins deux repères (14, 34) sont placés sur le support (10, 54), **en ce qu'**un entraînement est prévu pour le rouleau d'entraînement (12), et **en ce que** les repères (14, 34) sont à une distance telle que l'entraînement se trouve de nouveau dans la même position lorsque le support (10, 54) a avancé d'une distance correspondant à l'écart entre les repères (14, 54).

11. Dispositif selon la revendication 10, **caractérisé en ce que** :
l'entraînement comporte un moteur, une première poulie (32), une deuxième poulie (28) et une courroie crantée (30),
la première poulie (32) est placée sur le moteur,
la deuxième poulie (28) est placée sur le rouleau d'entraînement (12),
la première poulie (32) est reliée à la deuxième poulie (28) via la courroie crantée (30), les éléments de l'entraînement se retrouvent dans la même position les uns par rapport aux autres lorsque le rouleau d'entraînement (12) a effectué un nombre de révolutions tel que l'écart est un multiple de sa circonférence.

12. Dispositif selon l'une des revendications précédentes, **caractérisé en ce que** le support (10, 54) en forme de bande est une bande sans fin.

13. Dispositif selon l'une des revendications 1 à 12, **caractérisé en ce que** le support (10, 54) est une bande photoconductrice (70, 82) ou bien une bande de transfert (78, 90), qui supporte des images formées par du toner qui sont reproduites sur un matériau de support (64).

14. Dispositif de surveillance du défilement d'un support en forme de bande dans un appareil d'impression, dans lequel :
un rouleau d'entraînement (12) entraîne un support (10, 54) en forme de bande par friction au niveau de sa périphérie,
l'avancement du support (10, 54) est représenté par un capteur (24, 38) sous la forme d'un train d'impulsions électriques,
l'écart temporel (T_{B}) entre deux impulsions du train d'impulsions correspond à un angle de rotation, resp. une distance, parcouru déterminé,
le glissement est réglé à une valeur minimale lors d'un processus de mesure, le dispositif de commande (22) recevant lors de la mesure une valeur de référence (T_{B0}) pour le train d'impulsions électriques,
un dispositif de commande (22) détermine le rapport entre l'écart temporel (T_{B}) du train d'impulsions et la valeur de référence (T_{B0}).

15. Dispositif selon la revendication 14, **caractérisé en ce qu'**une action commandée est réalisée sur la fonction d'impression en fonction de ce rapport.
